# EUROPÄISCHE PATENTSCHRIFT

(11) **EP 2 723 908 B1**
(45) Veröffentlichungstag und Bekanntmachung des Hinweises auf die Patenterteilung: **02.03.2016**
(21) Anmeldenummer: 11735612.1
(22) Anmeldetag: 27.06.2011
(51) Int. Cl.: C21C 5/46, F27D 3/16

(54) **LANZENKOPF FÜR EINE SAUERSTOFFLANZE**
LANCE HEAD FOR AN OXYGEN LANCE
TÊTE DE LANCE D'UNE LANCE À OXYGÈNE

(43) Veröffentlichungstag der Anmeldung: 30.04.2014
(73) Patentinhaber: Saar-Metallwerke GmbH, 66121 Saarbrücken (DE)
(72) Erfinder: CZINGON, Ralf, 66793 Saarwellingen (DE)
(74) Vertreter: advotec.
(86) Internationale Anmeldenummer: PCT/EP2011/060708
(87) Internationale Veröffentlichungsnummer: WO 2013/000497

(56) Entgegenhaltungen:
- FR-A- 1 518 141
- US-A- 3 322 348
- US-A- 3 743 814
- US-A- 4 190 238
- US-A- 4 417 721

## Beschreibung

Die vorliegende Erfindung betrifft einen Lanzenkopf für eine Sauerstofflanze nach dem Oberbegriff des Anspruchs 1.
Ein Lanzenkopf der eingangs genannten Art ist aus der US 4,052,005 bekannt. Bei dem bekannten Lanzenkopf erstrecken sich die Einströmkanäle der zwischen den Düsenbohrungen im Düsenkörper ausgebildeten Kühlwasserleiteinrichtungen bis zur Mittelachse des Düsenkörpers und bilden mit Ausströmkanälen abgewinkelte Kanalübergänge aus, die jeweils auf derselben Seite der Mittelachse angeordnet sind wie der Einströmkanal und der zugehörige Ausströmkanal. Gleichzeitig sind sowohl der Einströmkanal als auch der Ausströmkanal jeder Kühlwasserleiteinrichtung in derselben Düsenzwischenwand zwischen zwei benachbarten Düsenbohrungen ausgebildet. Als Folge hiervon ergibt sich zwischen dem Einströmkanal und dem Ausströmkanal jeder Kühlwasserleiteinrichtung in einer Ebene senkrecht zur Mittelachse des Düsenkörpers in einem Kanalübergang ein Kanalwinkel, der deutlich kleiner als 90 Grad ist und etwa 45 Grad beträgt. Für den Strömungsverlauf bedeutet dies, dass die Kühlwasserströmung bei einem Übergang vom Einströmkanal in den Ausströmkanal nahezu wieder in die Gegenrichtung umgelenkt wird. Dies führt dazu, dass sich zumindest in einem Teilbereich des Kanalübergangs eine Stauströmung ausbildet mit einer entsprechend geringen Strömungsgeschwindigkeit.

Lanzenköpfe der eingangs genannten Art, wie insbesondere der in der US 4,052,005 beschriebene Lanzenkopf, werden in Schmelzöfen bei der Stahlherstellung eingesetzt wird und dienen zum Aufblasen von Sauerstoff auf die Badoberfläche eines im Ofengefäß des Schmelzofens aufgeschmolzene Schmelzbades. Aufgrund der dabei auftretenden hohen Temperaturen ist es notwendig, den Lanzenkopf mittels der im Düsenkörper ausgebildeten Kühlwasserleiteinrichtungen soweit zu kühlen, dass der Lanzenkopf in einen für den optimalen Schmelzprozess geeigneten Abstand zur Badoberfläche bewegt werden kann, ohne dass die Gefahr eines Aufschmelzens des Lanzenkopfs besteht. Mit der durch die Kühlwasserleiteinrichtungen im Düsenkörper zirkulierenden Kühlwasserströmung soll daher für eine ausreichende Kühlung gesorgt werden. Dabei erweist es sich natürlich als wesentlich, dass ein entsprechender Kühlwasserdurchsatz im Lanzenkopf erreichbar ist.

Bei dem aus der US 4,052,005 bekannten Lanzenkopf erfolgt aufgrund der V-förmigen Anstellung des Ausströmkanals zum Einströmkanal im Bereich des Kanalübergang jeder Kühlwasserleiteinrichtung eine extreme Reduktion der Strömungsgeschwindigkeit bis hin zur Gefahr einer zumindest lokalen Totwasserbildung in der Kühlwasserleiteinrichtung, mit der Folge des Risikos örtlicher Überhitzungen, die bis zur Gasblasenbildung im Kühlwasserstrom und damit zu einer Unterbrechung des Kühlwasserstroms führen können.

Die US 3,743,814 zeigt einen Lanzenkopf für eine Sauerstofflanze mit einem Düsenkörper, der Einströmkanäle und Ausströmkanäle aufweist, die im Bereich eines zentral angeordneten, als Kammer ausgebildeten Kanalübergangs miteinander verbunden sind.

Der vorliegenden Erfindung liegt die Aufgabe zugrunde, einen Lanzenkopf vorzuschlagen, der eine verbesserte Kühlleistung ermöglicht und insbesondere die Gefahr einer lokalen Überhitzung im Bereich der Kanalübergänge zwischen dem Einströmkanal und dem Ausströmkanal der Kühlwasserleiteinrichtungen reduziert.
Bei dem erfindungsgemäßen Lanzenkopf erstreckt sich der Einströmkanal oder der Ausströmkanal von dem peripheren Anschlussbereich an der Mittelachse des Düsenkörpers vorbei, und der Einströmkanal schließt mit dem Ausströmkanal zur Ausbildung des Kanalübergangs in einer Ebene senkrecht zur Mittelachse einen Kanalwinkel α größer 90 Grad ein. Aufgrund der besonderen Relativanordnung von Einströmkanal und Ausströmkanal bei den Kühlwasserleiteinrichtungen ergibt sich im Vergleich zu dem bekannten Lanzenkopf eine relativ gestreckte Ausrichtung der Kühlwasserleiteinrichtung mit entsprechend ausgerichtetem Strömungsverlauf, bei dem eine extreme Umlenkung der Kühlwasserströmung vermieden wird. Die Folge hiervon ist, dass die Strömungsgeschwindigkeit im Übergang vom Einströmkanal zum Ausströmkanal wesentlich weniger reduziert wird. Der Düsenkörper weist zur Ausbildung einer Mehrzahl von Sauerstoffdüsen eine Mehrzahl von Düsenbohrungen auf, wobei die Düsenbohrungen durch vom Düsenkörper ausgebildete Düsenzwischenwände beabstandet sind und wobei zur Ausbildung einer Mehrzahl von Kühlwasserleiteinrichtungen jeweils ein Einströmkanal und ein daran anschließender Ausströmkanal in unterschiedlichen Düsenzwischenwänden ausgebildet sind, sind die vorstehend erläuterten Vorteile, insbesondere betreffend eine möglichst geringe Strömungsumlenkung im Bereich des Kanalübergänge und damit verbunden eine möglichst geringe Geschwindigkeitsre-duktion in der Kühlströmung, auch bei einem Lanzenkopf mit einer Mehrzahl von Düsen erzielbar. Bei einer Mehrzahl von in dem Düsenkörper ausgebildeten Kühlwasserleiteinrichtungen weisen die Kühlwasserleiteinrichtungen jeweils einen Einströmkanal und einen Ausströmkanal auf, die mittels eines Kanalübergangs miteinander verbunden sind, derart, dass sich eine zur Mittelachse konzentrische Anordnung von Kanalübergängen ergibt, die einen Ringkanal ausbilden mit ineinander übergehend angeordneten Kanalübergängen. Damit lässt sich insbesondere für den Zentralbereich des Düsenkörpers eine wirkungsvolle Kühlung mit Ausbildung einer turbulenten Strömung im Bereich des Ringkanals realisieren.

Eine die Strömungsgeschwindigkeit im Übergang vom Einströmkanal zum Ausströmkanal besonders geringfügig reduzierende Umlenkung der Kühlwasserströmung ergibt sich, wenn bei einer bevorzugten Ausführungsform der Einströmkanal mit dem Ausströmkanal zur Ausbildung des Kanalübergangs in einer Ebene parallel zur Mittelachse einen Kanalwinkel β größer 90 Grad einscllließt.
Bei einer besonders bevorzugten Ausführungsform ist die Kühlwasserleiteinrichtung einstückig zusammenhängend ausgebildet ist, mit einer durch den Düsenkörper ausgebildeten monolithische Kanalwandung, derart, dass zur Ausbildung der Kühlwasserleiteinrichtung neben dem Düsenkörper kein weiteres Bauteil benötigt wird. Somit kann der Lanzenkopf mit der darin ausgebildeten Kühlwasserleiteinrichtung als ein monolithisches Bauteil ausgeführt werden. Zur Ausgestaltung der Kühlwasserleiteinrichtung werden keine weiteren Bauteile benötigt, vielmehr ist diese integraler Bestandteil des als Düsenkörper ausgebildeten Lanzenkopfs.
Bei einer bevorzugten Ausgestaltung des Lanzenkopfs ist dieser als Umformteil, insbesondere als Schzniedeteil ausbildet, bei dem die Kühlwasserleiteinrichtung durch eine im Düsenkörper zusammenhängend ausgebildete Bohrungswandung ausgebildet ist. Somit ist es möglich, den Lanzenkopf nachfolgend dem Umformvorgang ausschließlich in spanender Bearbeitung, wie Bohren, Drehen, Fräsen, herzustellen.

Zur Erzielung einer möglichst großen Kühlleistung ist es vorteilhaft, wenn der Einströmkanal der Kühlwasserleiteinrichtung, der sich von dem peripheren Anschlussbereich an der Mittelachse des Düsenkörpers vorbei erstreckt, einen größeren Strömungsquerschnitt aufweist als der über den Kanalübergang angeschlossene Einströmkanal. Dabei ist es insbesondere möglich, durch die Reduktion des Strömungsquerschnitts eine Beschleunigung der Kühlwasserströmung im Ausströmkanal zu erzeugen, um die Temperaturerhöhung der Kühlwasserströmung im Verlauf des Einströmkanals im Hinblick auf eine annähernde Konstanz der Kühlleistung in der Kühlwasserleiteinrichtung zumindest teilweise zu kompensieren.
Wenn der periphere Anschlussbereich des Düsenkörpers eine profilierte Strömungskontur zur definierten Strömungsbeaufschlagung eines Anschlussbereichs der Kühlwasserrohranordnung aufweist, kann insbesondere die Kühlleistung am Übergang vom Düsenkörper zur Kühlwasserrohranordnung verbessert werden.

Bei einer besonderen Ausführungsform ist der periphere Anschlussbereich benachbart einem Austrittsquerschnitt des Ausströmkanals mit einer Ströznungsleiteinrichtung zur Strömungsbeaufschlagung eines Anschlussendes des Außenrohrs der Kühlwasserrohranordnung versehen, so dass beispielsweise eine mittels Schweißverbindung ausgeführte Anschlusseinrichtung bevorzugt gekühlt werden kann.

Insbesondere bei einem Lanzenkopf mit den Merkmalen des Anspruchs 1, aber auch unabhängig von der Ausbildung der Kühlwasserleitcinrichtung ist es vorteilhaft, wenn in der Frontfläche des Düsenkörpers die Düsenbohrungen mit ihren Düsenaustrittsquerschnitten in Düsenznündungsmulden angeordnet sind, derart, dass ein Öffnungsrand der Düsenbohrungen in einer zu einer Düsenachse senkrechten Öffnungsebezze angeordnet ist, so dass im Bereich der Frontfläche die Ausbildung von lokalen Überhitzungen als Folge einer asymmetrischen Gasströmung im Bereich der Austrittsquerschnitte der Düsenbohrungen verhindert bzw, das Risiko des Auftretens derartiger Überhitzungen reduziert werden kann.

Ebenfalls insbesondere bei einem Lanzenkopf mit den Merkmalen des Anspruchs 1, aber auch unabhängig von der Ausbildung der Kühlwasserleiteinrichtung, oder auch in Kombination mit der vorstehend erläuterten vorteilhaften Ausgestaltung von Düsenmündungsmulden in der Frontfläche des Düsenkörpers, ist es vorteilhaft, wenn in der Frontfläche des Düsenkörpers ausgebildete Düsenaustrittsquerschnitte durch eine zylindrischen Düsenaustrittskanal definiert sind, der an einen sich in Strömungsrichtung erweiternden von der Düsenbohrung ausgebildeten Expansionskanal anschließt. Hierbei bildet der zylindrische Teil des Düsenaustrittskanal einen Verschleißüberstand an der Frontfläche aus, derart, dass eine Reduzierung diese Verschleißüberstands, insbesondere durch Materialverluste am Düsenkörper infolge Aufschmelzens, nicht zu einer wesentlichen Beeinträchtigung der Strömungsverhältnisse im Düsenaustrittsquerschnitt und zu einer entsprechenden Leistungsverringerung des Lanzenkopfs führt. Hierdurch wird die Stanzeit des Lanzenkopfs erheblich erhöht.

Nachfolgend wird eine bevorzugte Ausführungsform des erfindungsgemäßen Lanzenkopfs anhand der Zeichnungen näher erläutert,

Es zeigen:
- **Fig. 1**: einen Lanzenkopf in Längsschnittdarstellung entsprechend dem in **Fig. 2** dargestellten Schnittlinienverlauf I-I;
- **Fig. 2**: eine Unteransicht des in **Fig. 1** dargestellten Lanzenkopfs in teilweise geschnittener Darstellung;
- **Fig. 3**: eine Querschnittdarstellung des in **Fig. 1** dargestellten Lanzenkopfs längs dem Schnittlinienverlauf III-III in **Fig. 1****;**
- **Fig. 4**: eine Längsschnittdarstellung des Lanzenkopf;
- **Fig. 5**: eine isometrische Darstellung des Lanzenkopfs in Draufsicht auf die Frontfläche des Lanzenkopfs;
- **Fig. 6**: eine vergrößerte Darstellung einer in der Frontfläche des Lanzenkopfs ausgebildeten Düsenmündungsmulde;
- **Fig. 7**: eine vergrößerte Darstellung der in **Fig. 4** dargestellten Längsschnittdarstellung im Bereich einer Düsenbohrung.

**Fig. 1** zeigt in einem Längsschnitt einen Lanzenkopf 10, der einen Düsenkörper 11 aufweist, mit einem auf einer Zuströmseite 12 ausgebildeten Anschlussende 13. Das Anschlussende 13 weist einen zentralen Anschlussbereich 14 auf, an den ein Sauerstoffrohr 15 mittels einer Schweißverbindung 16 angeschlossen ist. Im vorliegenden Fall ist das Sauerstoffrohr 15 als Sauerstoffrohranschlussstutzen ausgebildet, der mit einer hier nicht näher dargestellten Sauerstoffzuleitung verbindbar ist.

Der zentrale Anschlussbereich 14 ist umgeben von einem peripheren Anschlussbereich 17, der zur Verbindung mit einer Kühlwasserrohranordnung 18 dient. Die Kühlwasserrohranordnung 18 umfasst ein erstes, als Innenrohr 19 ausgebildetes Rohr, das konzentrisch zum Sauerstoffrohr 15 angeordnet ist, und ein zweites, als Außenrohr 20 ausgebildetes Rohr, das wiederum konzentrisch zum Innenrohr 19 angeordnet ist. Sowohl das Innenrohr 19 als auch das Außenrohr 20 sind über Schweißverbindungen 21 bzw. 22 an den Düsenkörper 11 angeschlossen.

Zwischen dem Innenrohr 19 und dem Sauerstoffrohr 15 ist ein als Ringkanal ausgebildeter Kühlwasserzuführkanal 23 ausgebildet, der eine Kühlwasserzuströmung zu Einströznkanälen 24 ermöglicht, die als Bohrungen im Düsenkörper 11 ausgebildet sind und sich, wie in **Fig. 1** dargestellt, von dem peripheren Anschlussbereich 17 an einer Mittelachse 25 des Düsenkörpers in vorbei bis zu Ausströmkanälen 26 erstrecken, die sich von der Mittelachse 25 weg zum peripheren Anschlussbereich 17 erstrecken, wo sie in einen Kühlwasserrückstromkanal 27 einmünden, der als Ringkanal zwischen dem Innenrohr 19 und dem Außenrohr 20 der Kühlwasserrohranordnung 18 ausgebildet ist. Jeder Einströmkanal 24 bildet zusammen mit dem zugeordneten Ausströmkanal 26 eine Kühlwasserleiteinrichtung 28 auf, die im Übergang zwischen dem Einströmkanal 24 und dem Ausströmkanal 26 einen abgewinkelten Kanalübergang 29 aufweist.

Der Kanalübergang 29 ist bei dem dargestellten Ausführungsbeispiel so ausgebildet, dass der Einströmkanal 24 und der Ausströmkanal 26 sowohl in einer Ebene parallel zur Mittelachse 25, wie aus **Fig. 1** ersichtlich, einen Kanalwinkel ß ausbilden, der größer als 90 Grad ist, als auch, wie aus **Fig. 2** ersichtlich, in einer zur Mittelachse 25 senkrechten Ebene einen Kanalwinkel α ausbilden, der größer als 90 Grad ist. Hieraus ergibt sich zwar keine gradlinige Gesamtausrichtung der Kühlwasserleiteinrichtung 28. Jedoch ist durch den mit den Winkeln α und β ausgebildeten Kanalübergang 29, die jeweils größer als 90 Grad sind, eine vergleichsweise nur moderat abgewinkelte Ausrichtung der Kühlwasserleiteinrichtung 28 möglich, so dass bei einer Durchströmung der Kühlwasserleiteinrichtung 28 mit Kühlwasser im Bereich des Kanalübergangs 29 eine entsprechend geringe Stauströmung ausgebildet wird.

Wie insbesondere aus **Fig. 2** ersichtlich, weist der Düsenkörper im vorliegenden Fall insgesamt sechs Düsenbohrungen 30 auf, die jeweils durch Düsenzwischenwandbereiche 31 voneinander beabstandet in definierter radialer Anordnung um die Mittelachse 25 herum ausgebildet sind. In den Düsenzwischenwandbereichen 31 erstrecken sich die Einströmkanäle 24 und die Ausströmkanäle 26 der Kühlwasserleiteinrichtungen 28, von denen in **Fig. 2** der Übersichtlichkeit halber nur eine Kühlwasserleiteinrichtung 28 dargestellt ist. Dabei verlaufen der Einströmkanal 24 und der Ausströmkanal 26 in unterschiedlichen Düsenzwischenwänden 31, die einander gegenüberliegend angeordnet sind. Hieraus ergibt sich eine vergleichsweise gestreckte Ausrichtung der Kühlwasserleiteinrichtungen 28,

Aufgrund der Mehrzahl von Kühlwasserleiteinrichtungen 28, die sich jeweils mit ihren Einströmkanälen 24 und Ausströmkanälen 26 in den Düsenzwischenwandbcreichen 31 zwischen den Düsenbohrungen 30 erstrecken, ergibt sich eine zur Mittelachse 25 konzentrische Anordnung von Kanalübergängen 29, die, wie in **Fig. 3** dargestellt, einen Ringkanal 32 ausbilden, mit ineinander übergehend angeordneten Kanalübergängen 29.

Insbesondere aus der Darstellung entsprechend **Fig. 4****,** in der in einer Längsschnittdarstellung des Lanzenkopfs 10 zwei diametral im Düsenkopf angeordnete Düsenbohrungen 30 im Schnitt dargestellt sind, wird deutlich, dass jede Düsenzwischenwandbereich 31 des Düsenkörpers 11 mit Einströmkanälen 24 und Ausströmkanälen 26 versehen ist, so dass eine besonders gleichmäßig Kühlung des monolithisch ausgebildeten Düsenkörpers 11 ermöglicht wird.

Dabei wird auch die Ausbildung einer im Düsenkörper 11 gleichmäßig verteilten Kühlleistung dadurch ermöglicht, dass, wie in **Fig. 1** dargestellt, der Ausströmkanal 26 einer Kühlwasserleiteinrichtung 28 einen vergleichsweise kleineren Strömungsquerschnitt als der Einströmkanal 24 derselben Kühlwasserleiteinrichtung 28 aufweist, so dass es im Ausströmkanal 26 zu einer vergleichsweise beschleunigten Strömung des im Vergleich zum Einströmkanal 24 durch die bei der Durchströmung des Einströmkanals 24 aufgenommene Wärmemenge höher temperierten Kühlwasserstroms kommt.

**Fig. 1** zeigt auch, dass der periphere Anschlussbereich 17 mit einer hier ringförmig am Düsenkörper 11 ausgebildeten Strömungsleiteinrichtung 33 versehen ist, die dafür sorgt, dass es im Bereich eines Anschlussendes 34 des Außenrohrs 20 zur intensiven Strömungsbeaufschlagung der Schweißverbindung 22 kommt.

Wie aus einer Zusammenschau der **Fig. 5, 6 und 7** deutlich wird, werden im Bereich von Düsenaustrittsquerschnitten 39, die durch die Düsenbohrungen 30 in einer Frontfläche 35 des Düsenkörpers gebildet werden, Düsenmündungsmulden 36 ausgebildet, die einen Öffnungsrand 37 definieren, der in einer zu einer Düsenachse 38 senkrechten Öffnungsebene angeordnet ist, so dass die Strömungsbedingungen, der aus den Düsenbohrungen 30 austretenden Sauerstoffströmung entlang dem Öffnungsrand 37 konstant ausgebildet sind und so dem Auftreten lokaler Temperaturspitzen am Öffnungsrand, die zu einer weiteren unerwünschten Temperaturerhöhung des Düsenkörpers 11 führen könnten, entgegengewirkt werden kann.

## Patentansprüche

1. Lanzenkopf (10) für eine Sauerstofflanze, der einen Düsenkörper (11) mit einem auf einer Zuströmseite (12) ausgebildeten Anschlussende (13) aufweist, wobei das Anschlussende einen zentralen Anschlussbereich (14) zum Anschluss an ein Sauerstoffrohr (15) und einen peripheren Anschlussbereich (17) zum Anschluss an eine konzentrisch zum Sauerstoffrohr angeordnete Kühlwasserrohranordnung (18) mit einem Kühlwasserzuführkanal (23) und einem Kühlwasserrückstromkanal (27) aufweist, wobei in dem Düsenkörper zumindest eine Düsenbohrung (30) zur Ausbildung einer Sauerstoffdüse vorgesehen ist, die sich zwischen dem Anschlussende und einer Frontfläche (35) des Düsenkörpers erstreckt, wobei der Lanzenkopf eine Mehrzahl von Kühlwasserleiteinrichtungen (28) aufweist, die einen von dem peripheren Anschlussbereich zu einer Mittelachse des Düsenkörpers gerichteten Einströmkanal (24) und einen von der Mittelachse zum peripheren Anschlussbereich gerichteten Ausströmkanal (26) aufweist, wobei zur Ausbildung der Kühlwasserleiteinrichtung der Einströmkanal und der Ausströmkanal in einem abgewinkelten Kanalübergang (29) der Kühlwasserleiteinrichtung miteinander verbunden sind, wobei der Einströmkanal mit dem Ausströmkanal zur Ausbildung des Kanalübergangs in einer Ebene senkrecht zur Mittelachse einen Kanalwinkel α größer 90 Grad einschließt,
un wobei der Düsenkörper (11) zur Ausbildung einer Mehrzahl von Sauerstoffdüsen eine Mehrzahl von Düsenbohrungen (30) aufweist, wobei die Düsenbohrungen durch vom Düsenkörper ausgebildete Düsenzwischenwände (31) beabstandet sind und zur Ausbildung einer Mehrzahl von Kühlwasserleiteinrichtungen (28) jeweils ein Einströmkanal (24) und ein daran anschließender Ausströmkanal (26) in unterschiedlichen Düsenzwischenwänden (31) ausgebildet sind, **dadurch gekennzeichnet,**
**dass** sich der Einströmkanal (24) oder der Ausströmkanal (26) von dem peripheren Anschlussbereich an der Mittelachse des Düsenkörpers vorbei erstreckt, .derart, dass sich eine zur Mittelachse konzentrische Anordnung von Kanalübergängen ergibt, die einen Ringkanal 32 ausbilden mit ineinander übergehend angeordneten Kanalübergängen 29.

2. Lanzenkopf nach Anspruch 1,
**dadurch gekennzeichnet,**
**dass** der Einströmkanal (24) mit dem Ausströmkanal (26) zur Ausbildung des Kanalübergangs (29) in einer Ebene parallel zur Mittelachse (25) einen Kanalwinkel *β* größer 90 Grad einschließt.

3. Lanzenkopf nach Anspruch 1 oder 2,
**dadurch gekennzeichnet,**
**dass** die Kühlwasserleiteinrichtung (28) einstückig zusammenhängend ausgebildet ist, mit einer durch den Düsenkörper (11) ausgebildeten monolithische Kanalwandung.

4. Lanzenkopf nach Anspruch 3,
**dadurch gekennzeichnet,**
**dass** die Kühlwasserleiteinrichtung (28) durch eine im Düsenkörper (11) zusammenhängend ausgebildete Bohrungswandung ausgebildet ist.

5. Lanzenkopf nach einem der vorangehenden Ansprüche,
**dadurch gekennzeichnet,**
**dass** der Einströmkanal (24), der sich von dem peripheren Anschlussbereich (17) an der Mittelachse (25) des Düsenkörpers (11) vorbei erstreckt, einen größeren Strömungsquerschnitt aufweist als der mittels des Kanalübergangs (29) angeschlossene Ausströmkanal (26).

6. Lanzenkopf nach einem der vorangehenden Ansprüche,
dadurch gelcennzeichziet,
dass der periphere Anschlussbereich (17) eine profilierte Strömungskontur zur definierten Strömungsbeaufschlagung eines Anschlussbereichs der Kühlwasserrohranordnung (18) aufweist.

7. Lanzenkopfs nach Anspruch 10,
**dadurch gekennzeichnet,**
**dass** der periphere Anschlussbereich (17) benachbart einem Austrittquerschnitt des Ausströmkanals (26) eine Strömungsleiteinrichtung (33) zur Strömungsbeaufschlagung eines Anschlussendes (34) eines Außenrohrs (20) der Kühlwasserrohranordnung (18) aufweist.

8. Lanzenkopf nach einem der vorangehenden Ansprüche,
**dadurch gekennzeichnet,**
**dass** in der Frontfläche (35) des Düsenkörpers (11) die Düsenbohrungen (30) mit ihren Düscnaustnttsquerschnitten (39) in Düsenmündungsmulden (36) angeordnet sind, derart, dass ein Öffnungsrand (37) der Düsenbohrungen in einer zu einer Düsenachse (38) senkrechten Öffnungsebene angeordnet ist,

9. Lanzenkopf nach einem der vorangehenden Ansprüche,
**dadurch gekennzeichnet,**
**dass** in der Frontfläche (35) des Düsenkörpers (11) ausgebildete Düsenaustrittsquerschnitte durch eine zylindrischen Düsenaustrittskalial definiert sind, der an einen sich in Strömungsrichtung erweiternden von der Düsenbohrung ausgebildeten Expansionskanal anschließt.

## Claims

1. A lance head (10) for an oxygen lance, comprising a nozzle body (11) having a connection end (13) formed at an inlet side (12), the connection end comprising a central connection region (14) for being connected to an oxygen tube (15) and a peripheral connection region (17) for being connected to a cooling water tube assembly (18) arranged concentrically to the oxygen tube and comprising a cooling water supply duct (23) and a cooling water return duct (27), at least one nozzle bore (30) for forming an oxygen nozzle being provided in the nozzle body, said nozzle bore extending between the connection end and a front surface (35) of the nozzle body, the lance head comprising a plurality of cooling water conduction devices (28) each having an inlet duct (24) directed from the peripheral connection region toward a central axis of the nozzle body and an outlet duct (26) directed from the middle axis toward the peripheral connection region, the inlet duct and the outlet duct being connected to each other in an angled duct transition (29) of the cooling water conduction device so as to form the cooling water conduction device, the inlet duct and the outlet duct forming a duct angle α greater than 90 degrees in a plane vertical to the central axis so as to form the duct transition, and the nozzle body (11) having a plurality of nozzle bores (30) so as to form a plurality of oxygen nozzles, the nozzle bores being spaced apart from one another by intermediate nozzle walls (31) formed by the nozzle body, and inlet ducts (24) and adjoining outlet ducts (26) being arranged in different intermediate nozzle walls (31) so as to form a plurality of cooling water conduction devices (28),
**characterized in that**
the inlet duct (24) or the outlet duct (26) extends from the peripheral connection region past the central axis of the nozzle body in such a manner that an array of duct transitions concentric to the central axis is formed, said duct transitions forming an annular duct (32) comprising duct transitions (29) arranged in a merging manner.

2. The lance head according to claim 1,
**characterized in that**
the inlet duct (24) and the outlet duct (26) form a duct angle β greater than 90 degrees in a plane parallel to the central axis (25) so as to form the duct transition (29).

3. The lance head according to claim 1 or 2,
**characterized in that**
the cooling water conduction device (28) is formed as one continuous piece having a monolithic duct wall formed by the nozzle body (11).

4. The lance head according to claim 3,
**characterized in that**
the cooling water conduction device (28) is formed by a bore wall that is formed continuously in the nozzle body (11).

5. The lance head according to any one of the preceding claims,
**characterized in that**
the inlet duct (24), which extends from the peripheral connection region (17) past the central axis (25) of the nozzle body (11), has a larger flow cross-section than the outlet duct (26) connected via the duct transition (29).

6. The lance head according to any one of the preceding claims,
**characterized in that**
the peripheral connection region (17) has a profiled flow contour for defined flow application to a connection region of the cooling water tube assembly (18).

7. The lance head according to claim 6,
**characterized in that**
adjacent to an exit cross-section of the outlet duct (26), the peripheral connection region (17) comprises a flow conduction device (33) for flow application to a connection end (34) of an outer tube (20) of the cooling water tube assembly (18).

8. The lance head according to any one of the preceding claims,
**characterized in that**
in the front surface (35) of the nozzle body (11), the nozzle bores (30) are arranged with their nozzle exit cross-sections (39) in nozzle end depressions (36) in such a manner that an opening edge (37) of the nozzle bores is arranged in an opening plane vertical to a nozzle axis (38).

9. The lance head according to any one of the preceding claims,
**characterized in that**
nozzle exit cross-sections formed in the front surface (35) of the nozzle body (11) are defined by a cylindrical nozzle exit duct that adjoins an expansion duct formed by the nozzle bore and widening in the flow direction.

## Revendications

1. Tête de lance (10) pour une lance à oxygène, comprenant un corps de buse (11) ayant une extrémité de connexion (13) formée d'un côté d'afflux (12), l'extrémité de connexion comprenant une région de connexion (14) centrale destinée à être connectée à un tube d'oxygène (15) et une région de connexion (17) périphérique destinée à être connectée à un ensemble de tubes (18) d'eau de refroidissement disposé de manière concentrique par rapport au tube d'oxygène et comprenant un canal d'alimentation (23) d'eau de refroidissement et un canal de retour (27) d'eau de refroidissement, au moins un perçage de buse (30) étant prévu dans le corps de buse afin de former une buse d'oxygène qui s'étend entre l'extrémité de connexion et une face frontale (35) du corps de buse, la tête de lance comprenant une pluralité de dispositifs de guidage (28) d'eau de refroidissement, chacun comportant un canal d'entrée (24) orienté à partir de la région de connexion périphérique vers un axe central du corps de buse et un canal de sortie (26) orienté à partir de l'axe central vers la région de connexion périphérique, le canal d'entrée et le canal de sortie étant connectés l'un à l'autre dans une transition de canal (29) en angle du dispositif de guidage d'eau de refroidissement afin de former le dispositif de guidage d'eau de refroidissement, le canal d'entrée et le canal de sortie formant entre eux un angle α supérieur à 90 degrés dans un plan vertical à l'axe central afin de former la transition de canal, et le corps de buse (11) comprenant une pluralité de perçages de buse (30) afin de former une pluralité de buses d'oxygène, les perçages de buse étant espacés l'un de l'autre par des parois intermédiaires de buse (31) formées par le corps de buse, et des canaux d'entrée (24) et des canaux de sortie (26) adjacents étant formés dans des parois intermédiaires de buse (31) différentes afin de former une pluralité de dispositifs de guidage (28) d'eau de refroidissement,
**caractérisée en ce que**
le canal d'entré (24) ou le canal de sortie (26) s'étend à partir de la région de connexion périphérique en passant à côté de l'axe central du corps de buse de telle manière qu'un agencement de transitions de canal concentrique par rapport à l'axe central est produit qui forment un canal annulaire (32) ayant des transitions de canal (29) disposées de manière fusionnante.

2. Tête de lance selon la revendication 1,
**caractérisée en ce que**
le canal d'entrée (24) et le canal de sortie (26) forment entre eux un angle de canal β supérieur à 90 degrés dans un plan parallèle à l'axe central (25) afin de former la transition de canal (29).

3. Tête de lance selon la revendication 1 ou 2,
**caractérisée en ce que**
le dispositif de guidage (28) d'eau de refroidissement est formé d'une seule pièce de manière continue et a une paroi de canal monolithique formée par le corps de buse (11).

4. Tête de lance selon la revendication 3,
**caractérisée en ce que**
le dispositif de guidage (28) d'eau de refroidissement est formé par une paroi de perçage formée de manière continue dans le corps de buse (11).

5. Tête de lance selon l'une quelconque des revendications précédentes,
**caractérisée en ce que**
le canal d'entrée (24), qui s'étend à partir de la région de connexion (17) périphérique en passant à côté de l'axe central (25) du corps de buse (11), a une section transversale d'écoulement supérieure à celle du canal de sortie (26) connecté par l'intermédiaire de la transition de canal (29).

6. Tête de lance selon l'une quelconque des revendications précédentes,
**caractérisée en ce que**
la région de connexion (17) périphérique a un contour d'écoulement profilé destiné à appliquer un écoulement de manière définie à une région de connexion de l'agencement de tubes (18) d'eau de refroidissement.

7. Tête de lance selon la revendication 6,
**caractérisée en ce qu'**
au voisinage d'une section transversale de sortie du canal de sortie (26), la région de connexion (17) périphérique comprend un dispositif de guidage d'écoulement (33) destiné à appliquer un écoulement à une extrémité de connexion (34) d'un tube extérieur (20) de l'agencement de tubes (18) d'eau de refroidissement.

8. Tête de lance selon l'une quelconque des revendications précédentes,
**caractérisée en ce que**
dans la face frontale (35) du corps de buse (11), les perçages de buse (30) sont disposés avec leurs sections transversales de sortie de buse (39) dans des creux d'embouchure de buse (36) de telle manière qu'un bord d'ouverture (37) des perçages de buse est disposé dans un plan d'ouverture vertical par rapport à un axe de buse (38).

9. Tête de lance selon l'une quelconque des revendications précédentes,
**caractérisée en ce que**
des sections transversales de sortie de buse formées dans la face frontale (35) du corps de buse (11) sont définies par un canal de sortie de buse cylindrique qui est adjacent à un canal d'expansion formé par le perçage de buse et s'élargissant dans la direction d'écoulement.
